# EUROPÄISCHE PATENTANMELDUNG

(11) **EP 3 633 194 A1**
(43) Veröffentlichungstag der Anmeldung: **08.04.2020**
(21) Anmeldenummer: 18198061.6
(22) Anmeldetag: 01.10.2018
(51) Int. Cl.: F04B 39/10

(54) **KÄLTEMITTELVERDICHTER**

(71) Anmelder: Nidec Global Appliance Austria GmbH, 8280 Fürstenfeld (AT)
(72) Erfinder: KOHL, Michaela, 8263 Grosswilfersdorf (AT); FREIBERGER, Alfred, 8262 Ilz (AT)
(74) Vertreter: KLIMENT & HENHAPEL

(57) **Zusammenfassung**

Kältemittelverdichter (1) umfassend eine mittels einer elektrischen Antriebseinheit (2) antreibbare, ein Zylindergehäuse (3) aufweisende Kolben-Zylinder-Einheit (4) zur taktweisen Verdichtung von Kältemittel, wobei eine eine Saugöffnung (5) und eine Drucköffnung (6) aufweisende Ventilplatte (7) am Zylindergehäuse (8) befestigt ist, wobei ein als Flatterventil ausgeführtes Saugventil (9) und ein als Flatterventil ausgeführtes Druckventil (10) zur taktweisen Verschließung der Saugöffnung (5) bzw. Drucköffnung (6) vorgesehen sind. Es wird vorgeschlagen, dass das Saugventil (9) und/oder das Druckventil (10) einen faserverstärkten Kunststoff umfasst.

## Beschreibung

### GEBIET DER ERFINDUNG

Die vorliegende Erfindung betrifft einen Kältemittelverdichter umfassend eine mittels einer elektrischen Antriebseinheit antreibbare, ein Zylindergehäuse aufweisende Kolben-Zylinder-Einheit zur taktweisen Verdichtung von Kältemittel, wobei eine eine Saugöffnung und eine Drucköffnung aufweisende Ventilplatte am Zylindergehäuse befestigt ist, wobei ein als Flatterventil ausgeführtes Saugventil und ein als Flatterventil ausgeführtes Druckventil zur taktweisen Verschließung der Saugöffnung bzw. Drucköffnung vorgesehen sind.

### STAND DER TECHNIK

Hermetisch gekapselte Kältemittelverdichter sind seit langem bekannt und kommen vorwiegend in Kühlschränken oder -regalen zum Einsatz. Der Kältemittelprozess als solches ist ebenfalls seit langem bekannt. Kältemittel wird dabei durch Energieaufnahme aus dem zu kühlenden Raum in einem Verdampfer erhitzt und schließlich überhitzt und mittels des Kältemittelverdichters mit einer Kolben-Zylinder-Einheit auf ein höheres Druckniveau gepumpt, wo es Wärme über einen Kondensator abgibt und über eine Drossel, in der eine Druckreduzierung und die Abkühlung des Kältemittels erfolgt, wieder zurück in den Verdampfer befördert wird.

Um den Verdichtungsraum der Kolben-Zylinder-Einheit zu verschließen, ist eine Ventilplatte an einem einem Kolben gegenüberliegenden Ende der Kolben-Zylinder-Einheit befestigt, wobei die Ventilplatte eine Saugöffnung und eine Drucköffnung aufweist.

Die Saugöffnung in der Ventilplatte ist im Verdichtungstakt durch ein auf der der Kolben-Zylinder-Einheit zugewandten Seite der Ventilplatte liegendes Saugventil verschlossen. Während eines Saugtakts öffnet sich das Saugventil in einem gewissen Kurbelwinkelbereich, wodurch Kältemittel in die Kolben-Zylinder-Einheit einströmen kann. Ist der Saugtakt beendet, klappt das Saugventil wieder auf die Saugöffnung und verschließt diese.

Im Gegensatz dazu ist die Drucköffnung in der Ventilplatte im Saugtakt durch ein auf der von der Kolben-Zylinder-Einheit abgewandten Seite der Ventilplatte liegendes Druckventil verschlossen. Während eines Verdichtungstakts erhöht sich der Druck auf das Druckventil, bis dieses sich in einem gewissen Kurbelwinkelbereich öffnet, um den Übertritt von verdichtetem Kältemittel in eine Druckstrecke zu ermöglichen. Ist der Verdichtungstakt beendet, klappt das Druckventil wieder auf die Drucköffnung und verschließt diese.

Nachteilig bei den bekannten Saug- und Druckventilen ist, dass diese - relativ aufwendig und kostenintensiv - aus Metall gefertigt sind und eine gewisse Dicke aufweisen müssen, um den Belastungen während des Betriebs des Kältemittelverdichters standzuhalten. Aufgrund der Dicke und der damit einhergehenden Masse der Saug- und Druckventile ist ein nicht vernachlässigbarer Kraft- bzw. Arbeitsaufwand nötig, um die Saug- und Druckventile zu öffnen. D.h. die bekannten Saug- und Druckventile führen zu einer Verringerung des Wirkungsgrads des Kältemittelverdichters.

Weiters ist die Aufschlaggeschwindigkeit der bekannten Saug- und Druckventile auf die Dichtflächen der Saug- und Drucköffnungen begrenzt, da einerseits die Saug- und Druckventile bei einer zu hohen Aufschlaggeschwindigkeit Gefahr laufen, zerstört zu werden. Andererseits ist es möglich, dass durch eine zu hohe Aufschlaggeschwindigkeit die Dichtflächen der Saug- und Drucköffnungen durch die Masse der Saug- und Druckventile beschädigt werden und nicht mehr dicht sind.

Außerdem ist nachteilig, dass es beim Öffnen und Schließen der bekannten Saug- und Druckventile zu (Eigen-)Schwingungen kommt, die zu einer Verringerung des Wirkungsgrades des Kältemittelverdichters führen.

### AUFGABE DER ERFINDUNG

Es ist daher eine Aufgabe der Erfindung einen Kältemittelverdichter zur Verfügung zu stellen, der die oben genannten Nachteile vermeidet. Insbesondere soll der Kraft- bzw. Arbeitsaufwand, um das Saug- und/oder das Druckventil zu öffnen, und die Schwingungen des Saug- und/oder des Druckventils im Zuge des Öffnens und Schließens reduziert werden.

### DARSTELLUNG DER ERFINDUNG

Die eingangs gestellte Aufgabe wird bei einem Kältemittelverdichter umfassend eine mittels einer elektrischen Antriebseinheit antreibbare, ein Zylindergehäuse aufweisende Kolben-Zylinder-Einheit zur taktweisen Verdichtung von Kältemittel, wobei eine eine Saugöffnung und eine Drucköffnung aufweisende Ventilplatte am Zylindergehäuse befestigt ist, wobei ein als Flatterventil ausgeführtes Saugventil und ein als Flatterventil ausgeführtes Druckventil zur taktweisen Verschließung der Saugöffnung bzw. Drucköffnung vorgesehen sind, erfindungsgemäß dadurch gelöst, dass das Saugventil und/oder das Druckventil einen faserverstärkten Kunststoff umfasst.

Somit ist das Saugventil und/oder das Druckventil zumindest abschnittsweise aus faserverstärktem Kunststoff aufgebaut.

Es wäre vorstellbar, dass das Saugventil zumindest abschnittsweise aus faserverstärktem Kunststoff aufgebaut ist, während das Druckventil aus einem metallischen Werkstoff aufgebaut ist. Oder es kann das Druckventil zumindest abschnittsweise aus faserverstärktem Kunststoff aufgebaut sein und das Saugventil aus dem metallischen Werkstoff bestehen. Selbstverständlich können auch sowohl Saugventil als auch Druckventil aus faserverstärktem Kunststoff bestehen.

Durch den zumindest abschnittsweisen Aufbau des Saugventils und/oder des Druckventils aus faserverstärktem Kunststoff, wird die Masse des Saugventils und/oder des Druckventils entsprechend geringer, wodurch der Wirkungsgrad des erfindungsgemäßen Kältemittelverdichters erhöht wird, da das Saugventil und/oder das Druckventil leichter öffenbar und schließbar ist.

Zusätzlich wird auch das Verhältnis von Masse zu Steifigkeit durch die zumindest abschnittsweise Verwendung eines faserverstärktem Kunststoffs beim Saugventil und/oder beim Druckventil positiv beeinflusst. D.h. verglichen mit dem metallischen Werkstoff weist der faserverstärkte Kunststoff eine deutlich geringere Masse bei gleicher Steifigkeit auf. Dies wirkt sich besonders positiv beim Öffnen und Schließen des Saugventils und des Druckventils aus.

Durch die geringere Masse des Saugventils und/oder des Druckventils bei zumindest abschnittsweiser Verwendung eines faserverstärkten Kunststoffs gestaltet sich bei einer gleichen Aufschlaggeschwindigkeit ein Aufschlag des Saugventils und/oder des Druckventils auf der Saugöffnung bzw. auf der Drucköffnung sanfter, wodurch die Ventilplatte weniger beansprucht wird bzw. kann aufgrund der geringen Masse die Aufschlaggeschwindigkeit erhöht werden. Darüberhinaus wird durch die geringe Masse des Saugventils und/oder des Druckventils die durch einen Aufschlagimpuls hervorgerufene Geräuschanregung reduziert.

Weiters kann durch die viskoelastischen Eigenschaften des Kunststoffs eine bessere Dichtheit zwischen dem Saugventil und einem Saugventilsitz und/oder zwischen dem Druckventil und einem Druckventilsitz erreicht werden, wodurch der Wirkungsgrad steigt.

Mit Hilfe des faserverstärkten Kunststoffs können komplexere Geometrien hergestellt werden, weshalb es möglich ist das Saugventil und/oder das Druckventil hinsichtlich Strömung und/oder Dichtheit zu optimieren.

Bei einer bevorzugten Ausführungsvariante des erfindungsgemäßen Kältemittelverdichters ist vorgesehen, dass das Saugventil und/oder das Druckventil aus faserverstärktem Kunststoff besteht, wobei die Faserverstärkung Glasfasern und/oder Kohlefasern und/oder Aramidfasern umfasst.

Das Saugventil und/oder das Druckventil ist somit jeweils aus faserverstärktem Kunststoff ausgeführt.

Die Masse des Saugventils und/oder des Druckventils wird natürlich durch den Aufbau aus faserverstärktem Kunststoff entsprechend geringer, wodurch der Wirkungsgrad des erfindungsgemäßen Kältemittelverdichters erhöht wird, da das Saugventil und/oder das Druckventil leichter öffnet.

Durch den Aufbau des Saugventils und/oder des Druckventils aus faserverstärktem Kunststoff erhöht sich bei gleichbleibender Masse die Steifigkeit, was günstigere Öffnungs- und Schließzeiten bewirkt. Dadurch kann der sogenannte "Spätschluss" der Ventile hintangehalten werden, welcher besonders großen Verlust an Wirkungsgrad bewirkt.

Bevorzugt ist bei dem erfindungsgemäßen Kältemittelverdichter vorgesehen, dass das Saugventil und/oder das Druckventil ein Gewebe aus Glasfasern und/oder Kohlefasern und/oder Aramidfasern umfasst.

Das Gewebe aus Glasfasern und/oder Kohlefasern und/oder Aramidfasern ist sehr widerstandsfähig. Da es sich bei dem Saugventil und bei dem Druckventil um stark beanspruchte Bauteile handelt, ist es sehr vorteilhaft, wenn das Saugventil und/oder das Druckventil das Gewebe aus Glasfasern und/oder Kohlefasern und/oder Aramidfasern umfasst.

Bei einer bevorzugten Ausführungsvariante des erfindungsgemäßen Kältemittelverdichters ist vorgesehen, dass das Saugventil und/oder das Druckventil durch folgendes Verfahren erhältlich ist:
- Bereitstellen des Gewebes aus Glasfasern und/oder Kohlefasern und/oder Aramidfasern, wobei das Gewebe weiters einen thermoplastischen Kunststoff, vorzugsweise zumindest einen Thermoplastfaden, aufweist;
- Verpressen des Gewebes in einem Presswerkzeug zur Herstellung des Saugventils und/oder des Druckventils.

D.h. der Kunststoff bildet eine Matrix, die das Gewebe aus Glasfasern und/oder Kunststofffasern und/oder Aramidfasern umgibt. Das Gewebe aus Glasfasern und/oder Kunststofffasern und/oder Aramidfasern ist für eine hohe Steifigkeit und eine hohe Festigkeit verantwortlich.

Es wäre vorstellbar, dass mechanische und thermische Eigenschaften des mit Glasfasern und/oder mit Kunststofffasern und/oder mit Aramidfasern verstärkten thermoplastischen Kunststoffs mit Hilfe des Volumenanteils der Glasfasern und/oder der Kunststofffasern und/oder der Aramidfasern eingestellt werden.

Nach einem Erwärmen wird das Gewebe mit Hilfe eines Presswerkzeugs zu dem Saugventil und/oder zu dem Druckventil weiterverarbeitet.

Bevorzugt ist bei dem erfindungsgemäßen Kältemittelverdichter vorgesehen, dass der Schritt des Bereitstellens des Gewebes folgenden weiteren Teilschritt umfasst:
- Herstellen des Gewebes mittels eines Stick- oder Webeverfahrens.

D.h. die Glasfasern und/oder Kohlefasern und/oder Aramidfasern werden miteinander verstickt oder verwebt. Insbesondere durch das Versticken entsteht eine komplexe Faserorientierung, welche quasiisotrope Eigenschaften hervorruft.

Bei einer bevorzugten Ausführungsvariante des erfindungsgemäßen Kältemittelverdichters ist vorgesehen, dass das Saugventil und/oder das Druckventil durch folgendes Verfahren erhältlich ist:
- Bereitstellen des Gewebes aus Glasfasern und/oder Kohlefasern und/oder Aramidfasern;
- Umspritzen des Gewebes mit einem thermoplastischen Kunststoff mittels eines Spritzgussverfahrens zur Herstellung des Saugventils und/oder des Druckventils.

Mit Hilfe des Spritzgussverfahrens wird der thermoplastische Kunststoff zur Herstellung des Saugventils und/oder des Druckventils auf das Gewebe aufgebracht. D.h. der thermoplastische Kunststoff bildet eine Matrix, die das Gewebe aus Glasfasern und/oder Kunststofffasern und/oder Aramidfasern umgibt.

Es wäre vorstellbar, dass mechanische und thermische Eigenschaften des mit Glasfasern und/oder mit Kunststofffasern und/oder mit Aramidfasern verstärkten thermoplastischen Kunststoffs mit Hilfe des Volumenanteils der Glasfasern und/oder der Kunststofffasern und/oder Aramidfasern eingestellt werden.

Besonders bevorzugt ist bei dem erfindungsgemäßen Kältemittelverdichter vorgesehen, dass das Saugventil und/oder das Druckventil aus einem thermoplastischen Kunststoff mit Glasfasern und/oder Kohlefasern und/oder Aramidfasern besteht und mittels eines Spritzgussverfahrens erhältlich ist, wobei der thermoplastische Kunststoff gemeinsam mit den Glasfasern und/oder Kohlefasern und/oder Aramidfasern verspritzt ist.

D.h. sowohl die Glasfasern und/oder Kohlefasern und/oder Aramidfasern als auch der thermoplastische Kunststoff werden, um das Saugventil und/oder das Druckventil herzustellen, gemeinsam verspritzt.

Bevorzugt ist bei dem erfindungsgemäßen Kältemittelverdichter vorgesehen, dass das Saugventil und/oder das Druckventil aus einem Laminat besteht, das Laminat enthaltend Glasfasern und/oder Kohlefasern und/oder Aramidfasern sowie ein Matrixmaterial.

Es wäre vorstellbar, dass das Saugventil und/oder das Druckventil aus dem Laminat gestanzt werden, wobei sich dieses Verfahren durch eine besonders gute Wirtschaftlichkeit sowie durch eine geringere Teileanzahl auszeichnet.

Außerdem ist vorteilhaft, dass das Laminat eine schlechte Wärmeübertragung aufweist, weshalb weniger Wärme des Kältemittels, das in der Kolben-Zylinder-Einheit zyklisch verdichtet wird, in ein Inneres eines Verdichtergehäuses des erfindungsgemäßen Kältemittelverdichters abgegeben wird.

Bei einer bevorzugten Ausführungsvariante des erfindungsgemäßen Kältemittelverdichters ist vorgesehen, dass das Saugventil und/oder das Druckventil einen Befestigungsabschnitt zur Anbindung an die Ventilplatte, einen Verschlussabschnitt zur Abdeckung der Saugöffnung bzw. der Drucköffnung sowie einen den Befestigungsabschnitt und den Verschlussabschnitt verbindenden Zwischenabschnitt aufweist, wobei zumindest einer der Abschnitte, vorzugsweise der Verschlussabschnitt, eine Auswölbung aufweist.

Der Verschlussabschnitt des Saugventils dient der Abdeckung der Saugöffnung und der Verschlussabschnitt des Druckventils dient der Abdeckung der Drucköffnung.

Der Verschlussabschnitt des Saugventils und des Druckventils kann jeweils eine Auswölbung in Richtung der Saugöffnung bzw. in Richtung der Drucköffnung aufweisen. Beispielsweise ist der Verschlussabschnitt des Saugventils und des Druckventils kellenförmig oder halbrund ausgebildet, sodass der Verschlussabschnitt mit Hilfe der Kellenform oder der halbrunden Form die Saugöffnung bzw. die Drucköffnung abdeckt.

Zwischen dem Befestigungsabschnitt und dem Verschlussabschnitt befindet sich sowohl beim Saugventil als auch beim Druckventil der Zwischenabschnitt. Dieser ist wesentlich für das federnde Verhalten des jeweiligen Ventils und geometrisch so ausgebildet, dass der jeweilige Verschlussabschnitt gut öffenbar und schließbar ist.

Bevorzugt ist bei dem erfindungsgemäßen Kältemittelverdichter vorgesehen, dass die Ventilplatte einen faserverstärkten Kunststoff umfasst.

Somit ist die Ventilplatte zumindest abschnittsweise aus faserverstärktem Kunststoff aufgebaut.

Es wäre vorstellbar, dass die Ventilplatte und das Saugventil zumindest abschnittsweise aus faserverstärktem Kunststoff aufgebaut sind und das Druckventil aus dem metallischen Werkstoff besteht. Es besteht auch die Möglichkeit, dass die Ventilplatte und das Druckventil zumindest abschnittsweise aus faserverstärktem Kunstoff aufgebaut sind und das Saugventil aus dem metallischen Werkstoff besteht. Natürlich können auch die Ventilplatte und das Saugventil und das Druckventil aus faserverstärktem Kunststoff aufgebaut sein.

Durch den zumindest abschnittsweisen Aufbau der Ventilplatte aus faserverstärktem Kunststoff, weist die Ventilplatte eine schlechtere Wärmeübertragung auf. Dadurch wird weniger Wärme des Kältemittels, das in der Kolben-Zylinder-Einheit zyklisch verdichtet wird, in das Innere des Verdichtergehäuses des erfindungsgemäßen Kältemittelverdichters abgegeben.

Zusätzlich wird auch das Verhältnis von Masse zu Steifigkeit durch die zumindest abschnittsweise Verwendung eines faserverstärktem Kunststoffs bei der Ventilplatte positiv beeinflusst. D.h. verglichen mit dem metallischen Werkstoff weist der faserverstärkte Kunststoff eine deutlich geringere Masse bei gleicher Steifigkeit auf.

Jene Teile, die gemeinsam mit der Ventilplatte aus faserverstärktem Kunststoff bestehen, können gemeinsam, d.h. einteilig, beispielsweise durch ein Spritzgussverfahren, hergestellt werden. Dadurch wird eine kostengünstige Herstellung gewährleistet. Zum Beispiel können das Saugventil und das Druckventil gemeinsam mit der Ventilplatte einteilig hergestellt werden.

Es wäre weiters vorstellbar, dass auch Teile eines Saugschalldämpfers und/oder eines Druckschalldämpfers aus faserverstärktem Kunststoff bestehen. Diese Teile können dann gemeinsam, d.h. einteilig, beispielsweise mittels Spritzgussverfahrens, mit dem Saugventil bzw. dem Druckventil und der Ventilplatte hergestellt werden. Daraus resultiert eine geringere Teileanzahl des erfindungsgemäßen Kältemittelverdichters, da weniger Klemm- und Schraubelemente sowie Dichtungen notwendig sind. Weiters entfällt ein anschließender Zusammenbau der Teile. Dadurch ist eine kostengünstige und zeitsparende Herstellung gewährleistet.

Es wäre vorstellbar, dass jene Teile des Saugschalldämpfers und/oder des Druckschalldämpfers, die nicht im Zuge des oben erwähnten Spritzgussverfahrens hergestellt werden können, beispielsweise mittels eines Kunststoffschweißverfahrens oder mittels Kleben mit den einteilig hergestellten Teilen, insbesondere mit der Ventilplatte, verbunden werden.

Selbstverständlich wäre es jedoch auch möglich, dass sowohl das Saugventil und das Druckventil als auch die Ventilplatte aus faserverstärktem Kunststoff bestehen, jedoch nicht einteilig gefertigt sind. Dann wäre es vorstellbar, dass das Saugventil und das Druckventil mit der Ventilplatte verklemmt oder verschweißt werden.

Durch den Aufbau der Ventilplatte aus faserverstärktem Kunststoff erhöht sich bei gleichbleibender Masse die Steifigkeit. Selbstverständlich wäre es vorstellbar, dass die aus faserverstärktem Kunststoff bestehende Ventilplatte zusätzlich mit Rippen versehen ist, um die Steifigkeit weiter zu erhöhen. Außerdem wäre es möglich, dass die aus faserverstärktem Kunststoff bestehende Ventilplatte einen metallischen Kern aufweist, um die Steifigkeit weiter zu erhöhen.

Weiters zeichnet sich die Ventilplatte durch den Aufbau aus faserverstärktem Kunststoff durch eine schlechtere Wärmeübertragung aus. D.h. es wird weniger Wärme des Kältemittels, das in der Kolben-Zylinder-Einheit zyklisch verdichtet wird, in das Innere eines Verdichtergehäuses des erfindungsgemäßen Kältemittelverdichters abgegeben.

Bei einer bevorzugten Ausführungsvariante des erfindungsgemäßen Kühlmittelverdichters ist vorgesehen, dass die Ventilplatte nach den gleichen Verfahren wie das Saugventil und/oder das Druckventil erhältlich ist.

Somit kann die Ventilplatte nach den folgenden Verfahren hergestellt sein: Verpressen des Gewebes in dem Presswerkzeug, Umspritzen des Gewebes mit dem thermoplastischen Kunststoff und Verspritzen des thermoplastischen Kunststoffs gemeinsam mit den Glasfasern und/oder Kohlefasern und/oder Aramidfasern.

Die Vorteile der Verfahren zur Herstellung der Ventilplatte sind analog zu dem oben Gesagten über die Verfahren zur Herstellung des Saugventils und/oder des Druckventils.

Bevorzugt ist bei dem erfindungsgemäßen Kältemittelverdichter vorgesehen, dass die Ventilplatte aus einem Laminat besteht, das Laminat enthaltend Glasfasern und/oder Kohlefasern sowie ein Matrixmaterial.

Es wäre vorstellbar, dass die Ventilplatte aus dem Laminat gestanzt wird, wobei sich dieses Verfahren durch eine besonders gute Wirtschaftlichkeit sowie durch eine geringere Teileanzahl auszeichnet.

Außerdem ist vorteilhaft, dass das Laminat eine besonders schlechte Wärmeübertragung aufweist, weshalb weniger Wärme des Kältemittels, das in der Kolben-Zylinder-Einheit zyklisch verdichtet wird, in das Innere des Verdichtergehäuses des erfindungsgemäßen Kältemittelverdichters abgegeben wird.

Bei einer bevorzugten Ausführungsvariante des erfindungsgemäßen Kältemittelverdichters ist vorgesehen, dass das Matrixmaterial ein Kunstharz ist, vorzugsweise ein Epoxidharz und/oder ein Polyurethanharz. Ein Matrixmaterial aus Kunstharz zeichnet sich einerseits durch eine gute Verfügbarkeit und andererseits durch eine gute Wirtschaftlichkeit aus.

### KURZE BESCHREIBUNG DER FIGUREN

Die Erfindung wird nun anhand von Ausführungsbeispielen näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1: eine Schnittansicht eines bekannten Kältemittelverdichters,
- Fig. 2: eine Aufsicht auf eine aus faserverstärktem Kunststoff hergestellte, rechteckige Ventilplatte mit einem aus faserverstärktem Kunststoff hergestellten Druckventil und einem Druckventilhalter,
- Fig. 3: eine Aufsicht auf die aus faserverstärktem Kunststoff hergestellte, rechteckige Ventilplatte mit dem aus faserverstärktem Kunststoff hergestellten Druckventil und dem Druckventilhalter sowie mit einem Teil eines aus faserverstärktem Kunststoff hergestellten Saugschalldämpfers,
- Fig. 4: eine Aufsicht auf ein aus faserverstärktem Kunststoff hergestelltes Saug- oder Druckventil,
- Fig. 5: eine Schnittansicht des aus faserverstärktem Kunststoff hergestellten Saug- oder Druckventils aus Fig. 4 gemäß der in Fig. 4 eingezeichneten Schnittlinie A-A,
- Fig. 6: eine Aufsicht auf eine aus faserverstärktem Kunststoff hergestellte, runde Ventilplatte mit einem aus faserverstärktem Kunststoff hergestellten Druckventil, und
- Fig. 7: eine Aufsicht auf die aus faserverstärktem Kunststoff hergestellte, runde Ventilplatte mit dem aus faserverstärktem Kunststoff hergestellten Druckventil sowie mit einem Teil eines aus faserverstärktem Kunststoff hergestellten Saugschalldämpfers und einem Teil eines aus faserverstärktem Kunststoff hergestellten Druckschalldämpfers.

### WEGE ZUR AUSFÜHRUNG DER ERFINDUNG

Die Fig. 1 zeigt eine Schnittansicht eines bekannten Kältemittelverdichters 1. Der Kältemittelverdichter 1 umfasst ein Verdichtergehäuse 15, eine Antriebseinheit 2, eine Kolben-Zylinder-Einheit 4, in welcher die zyklische Verdichtung eines Kältemittels erfolgt, sowie eine Ventilplatte 7 aus einem metallischen Werkstoff. Ein Saugventil 9 sowie ein Druckventil 10 (beide in Fig. 1 nicht dargestellt) sind als Flatterventile ausgeführt und auch aus einem metallischen Werkstoff gefertigt und mit der Ventilplatte 7 verklemmt. Weiters sind ein Saugschalldämpfer und ein Druckschalldämpfer lösbar, beispielsweise schraubbar, mit der Ventilplatte 7 verbunden. Zwischen dem Saugschalldämpfer und der Ventilplatte 7 und zwischen dem Druckschalldämpfer und der Ventilplatte 7 ist jeweils zumindest eine Dichtung angeordnet.

Sowohl das Saugventil 9 als auch das Druckventil 10 müssen eine entsprechende Dicke aufweisen, um den Belastungen während des Betriebs des Kältemittelverdichters 1 standzuhalten. Deshalb ist ein nicht vernachlässigbarer Kraft- bzw. Arbeitsaufwand nötig, um das Saugventil 9 und das Druckventil 10 zu öffnen. D.h. das bekannte Saugventil 9 und das bekannte Druckventil 10 führen zu einer Verringerung des Wirkungsgrads des Kältemittelverdichters 1.

Weiters ist die Aufschlaggeschwindigkeit des bekannten Saugventils 9 und des bekannten Druckventils 10 auf eine Saugöffnung 5 und auf eine Drucköffnung 6 begrenzt, da einerseits das Saugventil 9 und das Druckventil 10 bei einer zu hohen Aufschlaggeschwindigkeit Gefahr laufen zerstört zu werden. Andererseits ist es möglich, dass durch eine zu hohe Aufschlaggeschwindigkeit die Saugöffnung 5 und die Drucköffnung 6 durch die Masse des Saugventils 9 und des Druckventils 10 beschädigt werden und nicht mehr dicht sind.

Außerdem kommt es beim Öffnen und Schließen des bekannten Saugventils 9 und Druckventils 10 zu (Eigen-)Schwingungen, die zu einer Verringerung des Wirkungsgrades des Kältemittelverdichters führen.

Bei der bekannten Ventilplatte 7 wird die Wärme des Kältemittels, das in der Kolben-Zylinder-Einheit 4 zyklisch verdichtet wird, in ein Inneres eines Verdichtergehäuses 15 des Kältemittelverdichters 1 übertragen bzw. abgegeben.

Daher sind die Ventilplatte 7, das Saugventil 9 und das Druckventil 10 aus faserverstärktem Kunststoff hergestellt. Fig. 2 zeigt eine Aufsicht auf die aus faserverstärktem Kunststoff hergestellte, rechteckige Ventilplatte 7 mit dem aus faserverstärktem Kunststoff hergestellten Druckventil 10 und einem Druckventilhalter 17. Auf der gegenüberliegenden in der Fig. 2 nicht sichtbaren Seite der Ventilplatte 7 ist zudem das Saugventil 9 (in Fig. 2 nicht sichtbar), das vorzugsweise auch aus faserverstärktem Kunststoff besteht, angeordnet. Der Druckventilhalter 17 befestigt das Druckventil 10 an der Ventilplatte 7 und dient als Anschlagbegrenzung für das Druckventil 10. Die Ventilplatte 7, das Druckventil 10 und das Saugventil 9 sind mit Hilfe eines Spritzgussverfahrens einteilig hergestellt. Dabei wird zur Herstellung eines Bauteils 16, bestehend aus der Ventilplatte 7, dem Druckventil 10 sowie dem Saugventil 9, vorzugsweise ein Gewebe aus Glasfasern mit einem thermoplastischen Kunststoff umspritzt.

Durch die einteilige Ausführung entfällt der nach der Fertigung üblicherweise notwendige Zusammenbau der einzelnen Teile.

Weiters ist durch die Verwendung des thermoplastischen Kunststoffs mit dem Gewebe aus Glasfasern die Masse des Bauteils 16 reduziert, weshalb das Druckventil 10 und das Saugventil 9 in einem Betriebszustand des erfindungsgemäßen Kältemittelverdichters 1 leichter öffenbar sind.

Ein zusätzlicher Vorteil ist, dass das Bauteil 16 eine schlechtere Wärmeübertragung aufweist, wodurch weniger Wärme des Kältemittels, das in der Kolben-Zylinder-Einheit 4 zyklisch verdichtet wird, in ein Inneres eines Verdichtergehäuses 15 des erfindungsgemäßen Kältemittelverdichters 1 abgegeben wird.

Außerdem wird auch das Verhältnis von Masse zu Steifigkeit durch die Verwendung des thermoplastischen Kunststoffs mit dem Gewebe aus Glasfasern bei dem Bauteil 16 positiv beeinflusst.

Fig. 3 zeigt eine Aufsicht auf die aus faserverstärktem Kunststoff hergestellte, rechteckige Ventilplatte 7 mit dem aus faserverstärktem Kunststoff hergestellten Druckventil 10 und dem Druckventilhalter 17 sowie mit einem Teil eines aus faserverstärktem Kunststoff hergestellten Saugschalldämpfers 14. Der Aufbau des in Fig. 3 dargestellten Ausführungsbeispiels entspricht im Wesentlichen dem Ausführungsbeispiel in Fig. 2, nur dass zusätzlich der Teil des Saugschalldämpfers 14 einteilig mit dem Bauteil 16, bestehend aus Ventilplatte 7, Saugventil 9 und Druckventil 10, hergestellt ist. Dies resultiert in einer weiteren Reduzierung der einzelnen Teile des erfindungsgemäßen Kältemittelverdichters 1 und führt zu einer einfacheren Herstellung.

Der Druckschalldämpfer ist in Fig. 3 nicht dargestellt. Selbstverständlich kann dieser auch aus faserverstärktem Kunststoff bestehen und zumindest teilweise einteilig mit dem Bauteil 16 hergestellt sein.

Fig. 4 zeigt eine Aufsicht auf das aus faserverstärktem Kunststoff hergestelltes Saug- 9 oder Druckventil 10, das aus faserverstärktem Kunststoff aufgebaut ist. Das Saugventil 9 oder das Druckventil 10 umfasst einen Verschlussabschnitt 12, einen Befestigungsabschnitt 11 und einen Zwischenabschnitt 13. Der Befestigungsabschnitt 11 dient der Anbindung an die Ventilplatte 7. Da im dargestellten Ausführungsbeispiel sowohl das Saugventil 9 und das Druckventil 10 als auch die Ventilplatte 7 aus faserverstärktem Kunststoff bestehen, kann der Befestigungsabschnitt 11 einteilig mit der Ventilplatte 7 verbunden sein. Der Verschlussabschnitt 12 des Saugventils 9 dient der Abdeckung der Saugöffnung 5 und der Verschlussabschnitt 12 des Druckventils 10 dient der Abdeckung der Drucköffnung 6. Zwischen dem Befestigungsabschnitt 11 und dem Verschlussabschnitt 12 befindet sich sowohl beim Saugventil 9 als auch beim Druckventil 10 der Zwischenabschnitt 13, der geometrisch so ausgebildet ist, dass der jeweilige Verschlussabschnitt 12 gut öffenbar ist.

Fig. 5 zeigt eine Schnittansicht des aus faserverstärktem Kunststoff hergestellten Saugventils 9 oder Druckventils 10 aus Fig. 4 gemäß der in Fig. 4 eingezeichneten Schnittlinie A-A. Der Verschlussabschnitt 12 des Saugventils 9 oder des Druckventils 10 weist eine Auswölbung 8 in Richtung der Saugöffnung 5 bzw. der Drucköffnung 6 auf. In diesem Ausführungsbeispiel ist der Verschlussabschnitt 12 kellenförmig ausgebildet, sodass der kellenförmige Verschlussabschnitt 12 die Saugöffnung 9 bzw. die Drucköffnung 10 abdeckt.

Fig. 6 zeigt eine Aufsicht auf eine aus faserverstärktem Kunststoff hergestellte, runde Ventilplatte mit einem aus faserverstärktem Kunststoff hergestellten Druckventil.

Auf der gegenüberliegenden in der Fig. 6 nicht sichtbaren Seite der Ventilplatte 7 ist zudem das Saugventil 9 (in Fig. 6 nicht sichtbar), das vorzugsweise auch aus faserverstärktem Kunststoff besteht, angeordnet. In diesem Ausführungsbeispiel kann der Druckventilhalter 17 entfallen, das Druckventil 10 ist, beispielsweise mittels einer Schweißverbindung oder einer Nietverbindung, direkt an der Ventilplatte 7 befestigt.

Es sei erwähnt, dass die Befestigung des Druckventils 10 mit oder ohne Druckventilhalter 17 unabhängig von der Form der Ventilplatte 7 ist. Selbstverständlich könnte auch die runde Ventilplatte 7 aus Fig. 6 einen Druckventilhalter 17 umfassen, beziehungsweise könnte die rechteckige Ventilplatte 7 aus Fig. 2 ohne Druckventilhalter 17 ausgeführt sein.

Fig. 7 zeigt eine Aufsicht auf die aus faserverstärktem Kunststoff hergestellte, runde Ventilplatte 7 mit dem aus faserverstärktem Kunststoff hergestellten Druckventil 10 sowie mit einem Teil eines aus faserverstärktem Kunststoff hergestellten Saugschalldämpfers 14 und einem Teil eines aus faserverstärktem Kunststoff hergestellten Druckschalldämpfers 18.

Der Aufbau des in Fig. 7 dargestellten Ausführungsbeispiels entspricht im Wesentlichen dem Ausführungsbeispiel in Fig. 6, nur dass zusätzlich der Teil des Saugschalldämpfers 14 und der Teil des Druckschalldämpfers 18 einteilig mit der Ventilplatte 7 hergestellt ist. Dies resultiert in einer weiteren Reduzierung der einzelnen Teile des erfindungsgemäßen Kältemittelverdichters 1 und führt zu einer einfacheren Herstellung.

### BEZUGSZEICHENLISTE

- 1: Kältemittelverdichter
- 2: Elektrische Antriebseinheit
- 3: Zylindergehäuse
- 4: Kolben-Zylinder-Einheit
- 5: Saugöffnung
- 6: Drucköffnung
- 7: Ventilplatte
- 8: Auswölbung
- 9: Saugventil
- 10: Druckventil
- 11: Befestigungsabschnitt
- 12: Verschlussabschnitt
- 13: Zwischenabschnitt
- 14: Teil des Saugschalldämpfers
- 15: Verdichtergehäuse
- 16: Bauteil
- 17: Druckventilhalter
- 18: Teil des Druckschalldämpfers

## Patentansprüche

1. Kältemittelverdichter (1) umfassend eine mittels einer elektrischen Antriebseinheit (2) antreibbare, ein Zylindergehäuse (3) aufweisende Kolben-Zylinder-Einheit (4) zur taktweisen Verdichtung von Kältemittel, wobei eine eine Saugöffnung (5) und eine Drucköffnung (6) aufweisende Ventilplatte (7) am Zylindergehäuse (3) befestigt ist, wobei ein als Flatterventil ausgeführtes Saugventil (9) und ein als Flatterventil ausgeführtes Druckventil (10) zur taktweisen Verschließung der Saugöffnung (5) bzw. Drucköffnung (6) vorgesehen sind, **dadurch gekennzeichnet, dass** das Saugventil (9) und/oder das Druckventil (10) einen faserverstärkten Kunststoff umfasst.

2. Kältemittelverdichter (1) nach Anspruch 1, **dadurch gekennzeichnet, dass** das Saugventil (9) und/oder das Druckventil (10) aus faserverstärktem Kunststoff besteht, wobei die Faserverstärkung Glasfasern und/oder Kohlefasern und/oder Aramidfasern umfasst.

3. Kältemittelverdichter (1) nach einem der Ansprüche 1 oder 2, **dadurch gekennzeichnet, dass** das Saugventil (9) und/oder das Druckventil (10) ein Gewebe aus Glasfasern und/oder Kohlefasern und/oder Aramidfasern umfasst.

4. Kältemittelverdichter (1) nach Anspruch 3, **dadurch gekennzeichnet, dass** das Saugventil (9) und/oder das Druckventil (10) durch folgendes Verfahren erhältlich ist:
- Bereitstellen des Gewebes aus Glasfasern und/oder Kohlefasern und/oder Aramidfasern, wobei das Gewebe weiters einen thermoplastischen Kunststoff, vorzugsweise zumindest einen Thermoplastfaden, aufweist;
- Verpressen des Gewebes in einem Presswerkzeug zur Herstellung des Saugventils (9) und/oder des Druckventils (10) .

5. Kältemittelverdichter (1) nach Anspruch 4, **dadurch gekennzeichnet, dass** der Schritt des Bereitstellens des Gewebes folgenden weiteren Teilschritt umfasst:
- Herstellen des Gewebes mittels eines Stick- oder Webeverfahrens.

6. Kältemittelverdichter (1) nach Anspruch 3, **dadurch gekennzeichnet, dass** das Saugventil (9) und/oder das Druckventil (10) durch folgendes Verfahren erhältlich ist:
- Bereitstellen des Gewebes aus Glasfasern und/oder Kohlefasern und/oder Aramidfasern;
- Umspritzen des Gewebes mit einem thermoplastischen Kunststoff mittels eines Spritzgussverfahrens zur Herstellung des Saugventils (9) und/oder des Druckventils (10) .

7. Kältemittelverdichter (1) nach einem der Ansprüche 1 bis 3, **dadurch gekennzeichnet, dass** das Saugventil (9) und/oder das Druckventil (10) aus einem thermoplastischen Kunststoff mit Glasfasern und/oder Kohlefasern und/oder Aramidfasern besteht und mittels eines Spritzgussverfahrens erhältlich ist, wobei der thermoplastische Kunststoff gemeinsam mit den Glasfasern und/oder Kohlefasern und/oder Aramidfasern verspritzt ist.

8. Kältemittelverdichter (1) nach einem der Ansprüche 1 bis 3, **dadurch gekennzeichnet, dass** das Saugventil (9) und/oder das Druckventil (10) aus einem Laminat besteht, das Laminat enthaltend Glasfasern und/oder Kohlefasern und/oder Aramidfasern sowie ein Matrixmaterial.

9. Kältemittelverdichter (1) nach einem der Ansprüche 1 bis 8, **dadurch gekennzeichnet, dass** das Saugventil (9) und/oder das Druckventil (10) einen Befestigungsabschnitt (11) zur Anbindung an die Ventilplatte (7), einen Verschlussabschnitt (12) zur Abdeckung der Saugöffnung (5) bzw. der Drucköffnung (6) sowie einen den Befestigungsabschnitt (11) und den Verschlussabschnitt (12) verbindenden Zwischenabschnitt (13) aufweist, wobei zumindest einer der Abschnitte (11,12,13), vorzugsweise der Verschlussabschnitt (12), eine Auswölbung (8) aufweist.

10. Kältemittelverdichter (1) nach einem der Ansprüche 1 bis 9, **dadurch gekennzeichnet, dass** die Ventilplatte (7) einen faserverstärkten Kunststoff umfasst.

11. Kältemittelverdichter (1) nach Anspruch 10 und nach einem der Ansprüche 4 bis 5, **dadurch gekennzeichnet, dass** die Ventilplatte (7) nach dem gleichen Verfahren wie das Saugventil (9) und/oder das Druckventil (10) erhältlich ist.

12. Kältemittelverdichter (1) nach Anspruch 10 und nach Anspruch 6, **dadurch gekennzeichnet, dass** die Ventilplatte (7) nach dem gleichen Verfahren wie das Saugventil (9) und/oder das Druckventil (10) erhältlich ist.

13. Kältemittelverdichter (1) nach Anspruch 10 und nach Anspruch 7, **dadurch gekennzeichnet, dass** die Ventilplatte (7) nach dem gleichen Verfahren wie das Saugventil (9) und/oder das Druckventil (10) erhältlich ist.

14. Kältemittelverdichter (1) nach Anspruch 10, **dadurch gekennzeichnet, dass** die Ventilplatte (7) aus einem Laminat besteht, das Laminat enthaltend Glasfasern und/oder Kohlefasern und/oder Aramidfasern sowie ein Matrixmaterial.

15. Kältemittelverdichter (1) nach Anspruch 8 oder 14, **dadurch gekennzeichnet, dass** das Matrixmaterial ein Kunstharz ist, vorzugsweise ein Epoxidharz und/oder ein Polyurethanharz.
